# FASCICULE DE BREVET EUROPEEN

(11) **EP 0 768 981 B1**
(45) Date de publication et mention de la délivrance du brevet: **12.05.1999**
(21) Numéro de dépôt: 95924998.8
(22) Date de dépôt: 30.06.1995
(51) Int. Cl.: B66D 1/22, B66D 1/26

(54) **TREUIL MOTORISE, DESTINE A L'AMARRAGE DE NAVIRES**
MOTORANGETRIEBENE WINDE,ZUR VERANKERUNG VON SCHIFFEN
POWER-DRIVEN WINCH FOR MOORING VESSELS

(30) Priorité: 08.07.1994 FR 9408677
(43) Date de publication de la demande: 23.04.1997
(73) Titulaire: BRISSONNEAU ET LOTZ MARINE, F-44477 Carquefou (FR)
(72) Inventeur: DANTAN, Olivier, F-44340 Bouguenais (FR)
(74) Mandataire: Phélip, Bruno
(86) Numéro de dépôt international: FR9500884
(87) Numéro de publication internationale: WO9601782

(56) Documents cités:
- WO-A-90/08094
- DE-A- 3 041 504
- DE-B- 1 048 399
- FR-A- 1 140 742
- FR-A- 1 525 315
- FR-A- 2 473 486
- GB-A- 833 660
- GB-A- 2 120 353
- US-A- 4 227 680
- US-A- 4 328 954

## Description

La présente invention concerne un treuil motorisé destiné à être placé sur les plages avant et/ ou arrière des ponts d'un engin flottant genre navire, plateforme... etc pour assurer leur amarrage, au port notamment.
Ce treuil est du type constitué d'un tambour en forme de fût, commandé en rotation axiale par une motorisation associée à des moyens réducteurs. Le tambour est destiné à recevoir des câbles ou des aussières permettant l'amarrage ; il comporte des moyens de verrouillage, indépendants de la motorisation, du type frein à bande ou à disque, faisant office de frein de parking.

Les treuils motorisés connus jusqu'à maintenant sont très encombrants du fait du volume occupé sur les ponts par la motorisation, les moyens réducteurs et les armoires de contrôle annexes qui jouxtent le tambour d'enroulement.

Le document allemand DE-A-30 41504 propose par ailleurs un ensemble à deux tambours munis chacun de moyens motoréducteurs intégrés. Les moyens réducteurs du premier tambour sont du type planétaires à deux sorties. L'une de ces sorties est constituée d'une couronne fixée sur la surface interne du tambour et l'autre sortie, axiale, s'étend vers l'extérieur et comporte un pignon d'extrémité qui engrène directement le second tambour.
Cette installation n'est pas adaptée pour assurer l'amarrage d'engins flottants ; d'autre part, sa structure est relativement complexe du fait de la présence d'une double motorisation.

La présente invention vise à proposer un système de treuil motorisé peu encombrant et qui permet, à partir d'une motorisation unique, l'entraînement d'un tambour et d'un dispositif rotatif annexe, avec en outre une possibilité de choix de la rotation de l'un ou de l'autre organe.

Le treuil motorisé conforme à la présente invention est destiné à être placé sur un engin flottant pour assurer son amarrage au port. Il est constitué d'un tambour en forme de fût commandé en rotation axiale par des moyens motoréducteurs dont au moins une partie est logée dans ledit fût ; le mouvement sortant des moyens réducteurs s'étend dans deux directions, l'une vers le tambour et l'autre vers un dispositif rotatif annexe ou complémentaire (autre tambour, barbotin de guindeau, poupée de cabestan ...).

Selon l'invention, le treuil comporte des moyens de verrouillage de la rotation du tambour, indépendants de la motorisation, et des moyens d'embrayage sur la sortie axiale du réducteur. Ces moyens d'embrayage permettent, dans une première position, l'entraînement du tambour par les moyens motoréducteurs, les moyens de verrouillage étant alors désactivés ; dans une seconde position, ils permettent de stopper la rotation du tambour tout en assurant l'entraînement du dispositif rotatif annexe ou complémentaire. Dans cette seconde position, les moyens de verrouillage du tambour sont activés.

Selon une forme de réalisation particulièrement intéressante, les moyens d'embrayage sont aptes à bloquer ou non la rotation de la sortie axiale du réducteur de façon à permettre un entraînement sélectif, sous effort, soit du tambour, soit du dispositif rotatif annexe ou complémentaire. Les moyens de verrouillage de la rotation du tambour servent alors d'embrayage pour le dispositif rotatif annexe ou complémentaire.

Toujours selon l'invention, le tambour est porté par deux paliers latéraux ; la motorisation et les moyens réducteurs sont intégralement logés dans ledit tambour, entre ces deux paliers et cette motorisation est portée par l'un desdits paliers.

Selon une autre disposition, le treuil comporte un dispositif de contrôle de la motorisation qui est solidaire de l'un des paliers latéraux du tambour; ce dispositif est relié au manipulateur par un câble électrique ou, à distance, par un système radio ou infrarouge.

Selon une forme de réalisation préférée, les moyens réducteurs sont constitués d'un réducteur planétaire à deux sorties centrées sur l'axe du tambour. L'une de ces sorties est axiale et l'autre est constituée d'une couronne fixée sur le tambour.

Selon une autre forme de réalisation, les moyens réducteurs comportent une seule sortie, axiale, qui s'étend à l'extérieur du tambour ; cette sortie axiale porte un système d'embrayage extérieur apte à permettre sa solidarisation avec ledit tambour.

Selon une forme de réalisation particulière, la sortie axiale des moyens réducteurs porte au moins un tambour supplémentaire muni de moyens de verrouillage de sa rotation ; un système d'embrayage double porté par ladite sortie axiale, est agencé pour permettre alternativement, la rotation de l'un ou de l'autre tambour, indépendamment.

Selon une autre forme de réalisation, la sortie axiale des moyens réducteurs est associée à un barbotin de guindeau pour l'obtention d'un combiné treuil-guindeau. Un double système d'embrayage est interposé sur la sortie axiale, entre le tambour et le barbotin, pour permettre alternativement, la rotation de l'un ou de l'autre, indépendamment.
Selon un premier mode de réalisation, la sortie axiale des moyens réducteurs porte un pignon qui engrène avec une roue dentée solidaire du barbotin.
Selon une seconde forme de réalisation, la sortie axiale des moyens réducteurs attaque directement le barbotin, éventuellement par l'intermédiaire d'un système de réduction complémentaire dont l'axe de rotation correspond à celui du tambour.

Toujours selon l'invention, le système à double embrayage destiné à commander sélectivement le tambour du treuil motorisé ou un dispositif complémentaire (tambour supplémentaire, guindeau...) se présente sous la forme d'un double clabot claveté coulissant sur l'axe de sortie des moyens réducteurs ; ce clabot est manoeuvrable par des moyens appropriés pour coopérer, de part et d'autre, avec des adents.

Toujours selon l'invention, l'extrémité de l'axe de sortie des moyens réducteurs est avantageusement équipée d'une poupée de cabestan clavetée.

La structure du treuil définie ci-avant occupe un volume sensiblement réduit par rapport aux équipements antérieurs ; en fonction du type de dispositif, le gain de place peut atteindre 30 %.

Mais l'invention sera encore illustrée, sans être aucunement limitée, par la description suivante de différents modes de réalisations possibles, donnés uniquement à titre d'exemples et représentés sur les dessins annexés dans lesquels :
- la figure 1 est un schéma fonctionnel d'un premier mode de réalisation du treuil d'amarrage selon l'invention, associé à une poupée de cabestan ;
- les figures 2, 3, 4 et 5 montrent, schématiquement, quatre types de réducteurs planétaires susceptibles d'être utilisés en association avec la motorisation du treuil ;
- la figure 6 est un schéma fonctionnel d'un autre mode de réalisation possible du treuil d'amarrage, du type à tambours multiples et poupée de cabestan;
- la figure 7 montre, toujours sous forme de schéma fonctionnel, un combiné treuil-guindeau conforme à la présente invention ;
- la figure 8 montre une autre possibilité de structure du treuil selon l'invention, avec un ensemble motoréducteur du type à sortie axiale unique ;
- la figure 9 est un schéma fonctionnel d'un dispositif dérivé de celui de la figure 8, du type à tambours multiples.

Tel qu'on l'a représenté sur la figure 1, le treuil 1 est constitué d'un tambour cylindrique 2 en forme de fût 3 bordé par deux flasques extérieurs 4.

Le tambour 2 est destiné à recevoir des câbles ou des aussières pour l'amarrage au port de navires et plus généralement d'engins flottants. Le tambour 2 peut également comporter un flasque intermédiaire 4' ayant une découpe permettant au câble de passer d'un côté constituant la réserve à l'autre côté qui permet de travailler sur les basses couches du câble.

Le tambour 2 est guidé en rotation axiale par des paliers latéraux 5 et 6. Il est en outre assujetti à une motorisation 7 associée à des moyens réducteurs de vitesse 8 ; ces moyens motoréducteurs 7 et 8 sont logés dans le corps du fût creux 3.

La motorisation 7 consiste en un moteur électrique, type cage d'écureuil ou à rotor bobiné, ou en un moteur hydraulique ; elle est supportée par le palier 5. Cette motorisation est associée à un frein moteur 9 du type frein à disque ; elle transmet son mouvement par l'intermédiaire de l'arbre moteur 10 au système réducteur de vitesse 8, du type planétaire. Les couronnes extérieures 12 du réducteur 8 sont solidaires de la surface interne du fût creux 3 ; l'axe de sortie 13 du réducteur est solidaire du tambour 2 par des roulements ou des bagues; cet axe est porté par le palier 6. L'arbre 10 et l'axe 13 sont centrés sur l'axe du tambour 2.

Le frein moteur 9 de la motorisation 7 est accessible de l'extérieur ; il est disposé dans une sorte de boîtier 14 solidaire du palier 5, qui intègre le système de contrôle 15 de la motorisation du treuil. Ce système de contrôle intégré peut être commandé par un câble électrique relié au manipulateur, ou par radio voire système infrarouge.

Dans une forme de réalisation voisine, le moteur 7 peut être fixé sur la surface interne du fût creux 3. Dans ce cas, il tourne avec le tambour 2 et son alimentation est réalisée au moyen de bagues collectrices pour une motorisation électrique, ou au moyen d'un collecteur tournant pour une motorisation hydraulique.

Le réducteur planétaire 8 est choisi en fonction de la réduction désirée ; il peut être simple ou à étages multiples.
Ce réducteur peut avantageusement être choisi parmi l'un ou l'autre des types représentés sur les figures 2 à 5 ; il peut également consister en une combinaison de ces différents types.

Sur chacune des figures 2 à 5, on remarque l'arbre moteur 10, le tambour 2 et l'axe de sortie 13, reliés par des solaires et des satellites. Toutes les couronnes dentées constitutives des moyens réducteurs 8 sont de préférence mobiles. On évite ainsi la présence de couronnes internes fixes et les dimensions du palier 5 peuvent être minimisées.

Sur la figure 1, le réducteur planétaire 8 est formé par l'association de trois sous-ensembles conformes à la représentation de la figure 2. A noter que le train de sortie de ces moyens réducteurs peut dans certains cas être placé à l'extérieur du fût du tambour, dans la boîte 16, pour être moins limité en dimensions, notamment.

Sur la figure 1, on remarque également des moyens de verrouillage 20 de la rotation du tambour 2, en forme de bande de freinage formant frein de parking. De façon similaire, ces moyens de verrouillage peuvent se présenter sous la forme d'un disque coopérant par exemple avec des pinces de serrage.
Sur cette figure 1, on remarque également le système d'embrayage 21 en forme de clabot permettant de solidariser ou non l'axe 13 avec le palier 6. Ce clabot 21, claveté coulissant sur l'axe 13, peut-être du type à crantage coopérant avec des adents montés sur le palier.

Selon cette structure, le mouvement du moteur 7, réduit en vitesse par le réducteur 8, se retrouve sensiblement avec la même valeur de vitesse, sur le tambour 2 et/ou sur l'axe de sortie 13.
Lorsque le moteur 7 fonctionne, ces deux parties 2 et 13 peuvent tourner ensemble, à la même vitesse si aucune entrave ne bloque l'un ou l'autre. Dans ce cas, cependant, ils ne transmettent aucun effort.

Si le clabot 21 est embrayé, l'axe 13 est bloqué sur le palier 6. Le système de freinage 20 du tambour 2 est désactivé et ledit tambour 2 peut tourner pour entraîner les câbles ou aussières sous effort.

Si le système de freinage 20 du tambour 2 est activé et que l'axe de sortie 13 est libre en rotation (clabot 21 débrayé), alors l'axe 13 peut tourner sous effort. Dans ce cas, il est possible d'entraîner en rotation un dispositif annexe ou complémentaire porté par l'extrémité de l'axe 13 qui s'étend en porte à faux à l'extérieur du tambour 2, au delà du palier 6.

Tel qu'on l'a représenté sur la figure 1, ce dispositif annexe peut-être une poupée de cabestan 25.

Sur la figure 6, l'axe 13 porte un tambour supplémentaire 26. Un système à double embrayage 27, type double clabot claveté coulissant sur l'axe 13, est interposé entre ce tambour 26 et le palier 6. A son autre extrémité, le tambour 26 est porté par un palier supplémentaire 28. On remarque également le dispositif de verouillage 29 de la rotation du tambour 26, en forme de bande de freinage.
Le système à double clabot 27 permet de solidariser l'axe 13 avec le tambour 26 pour faire tourner ce dernier lorsque le dispositif de verrouillage 20 du tambour 2 est activé. D'autre part, ce double clabot 27 permet, dans sa seconde position, de solidariser l'axe 13 avec le tambour 2 pour permettre la rotation de ce dernier lorsque le dispositif de verrouillage 20 est désactivé. Le choix de l'une ou l'autre des positions est réalisé au moyen d'une manette de commande appropriée.

On peut ainsi multiplier le nombre de tambours à volonté ; à l'extrémité de l'axe 13, on peut également prévoir une poupée de cabestan 30.

Une telle disposition permet de commander plusieurs tambours par l'intermédiaire d'une seule motorisation. Ces tambours tournent à une vitesse identique et ils sont soumis au même couple de rotation pour permettre l'amarrage du navire en deux endroits différents avec un effort identique.

Sur la figure 7, l'axe 13 porte un dispositif à double embrayage 31 interposé entre le palier 6 et un pignon 32.

Une poupée de cabestan 33 est prévue à l'extrémité de l'axe 13 et le pignon 32 engrène avec une roue dentée 34 agencée pour entraîner un barbotin 35. On forme ainsi un combiné treuil-guindeau. Ce combiné permet, avec une même motorisation, d'amarrer le navire au port et de relever l'ancre en pleine mer.

Le double embrayage 31 est à trois positions commandées par fourchette et levier de manoeuvre.

Le pignon 32 est monté fou sur l'axe 13.

En position point mort, l'axe 13 tourne et entraîne la poupée de cabestan 33. Le pignon 32 ne tourne pas ; le barbotin 35 est arrêté et bloqué par un frein 36. Le tambour 2 est bloqué par ses moyens de freinage 20.

Lorsque le double clabot 31 embraye le pignon 32, l'axe 13 entraîne le barbotin 35 (le frein 36 doit être en position desserrée et le frein 20 du tambour 2 doit être serré).

Lorsque le double clabot 31 embraye le palier 6, le pignon 32 est fou et il n'entraîne pas le barbotin 35 ; le tambour 2 tourne si ses moyens de blocage 20 sont déverrouillés.

Dans un mode de réalisation voisin, l'axe 13 peut rentrer directement dans le barbotin du guindeau pour assurer sa rotation. Un système d'embrayage double sera prévu entre le tambour 2 et le barbotin pour permettre leur rotation sélective ; selon le cas, on pourra également prévoir un système de réduction complémentaire avec un axe de rotation correspondant à celui de l'axe 13.

Sur la figure 8 on a représenté un autre mode de réalisation possible du treuil d'amarrage selon l'invention dont le fût 3 intègre des moyens motoréducteurs 7, 8 à une sortie axiale unique 13. L'axe 13 s'étend à l'extérieur du tambour 2 et il porte un système d'embrayage 40, du type clabot claveté coulissant sur l'axe 13, qui coopère avec des adents 41 prévus sur le tambour 2. Au delà du tambour l'axe 13 est porté par le palier 6 et une poupée de cabestan 42 peut être clavetée à son extrémité.

Le tambour 2 est entraîné en rotation lorsque le clabot 40 est embrayé sur ledit tambour et lorsque les moyens de verrouillage 20 sont désactivés. Si le tambour 2 est verrouillé et le clabot 40 débrayé, seule la poupée 42 est entraînée en rotation.

Là encore, comme dans les modes de réalisation précédents, le mouvement sortant des moyens réducteurs 8 s'étend dans deux directions, l'une vers le tambour 2 et l'autre vers un dispositif rotatif annexe, en l'occurence la poupée de cabestan 42.

La figure 9 montre une forme de réalisation d'un dispositif dérivé de celui de la figure 8, dans lequel on a prévu deux tambours et une poupée de cabestan. Le treuil 1 est identique à celui de la figure 7 ; audelà du palier 6, l'axe 13 porte le second tambour 43 avec son système d'embrayage 44 type clabot claveté coulissant sur l'axe 13. Un palier supplémentaire 45 porte le tambour 43 et l'extrémité de l'axe 13 est équipée d'une poupée de cabestan 46.

A noter également les moyens de freinage 47, du type à bande ou à disques, adaptés pour bloquer à volonté la rotation du tambour 43.

Les embrayages 40, 44 et les dispositifs de freinage 20 et 47 sont utilisés et manoeuvrés convenablement en fonction du ou des rouleaux 2, 43 que l'on désire faire tourner.

La structure du treuil selon l'invention forme un ensemble compact et autonome comprenant un tambour d'amarrage avec frein de parking, des moyens motoréducteurs intégrés dans ledit tambour et un système de contrôle de motorisation également intégré.

## Revendications

1. Treuil motorisé destiné à être placé sur les plages avant et/ou arrière d'un engin flottant genre navire, plate-forme... pour assurer leur amarrage au port notamment, lequel treuil est constitué d'un tambour (2) en forme de fût (3) commandé en rotation axiale par une motorisation (7) associée à des moyens réducteurs (8), lesdits moyens motoréducteurs (7, 8) étant au moins en partie logés dans le fût (3) du tambour (2) et le mouvement sortant des moyens réducteurs (8) allant dans deux directions, l'une vers ledit tambour (2) et l'autre vers un dispositif rotatif annexe ou complémentaire (25, 26, 30, 33, 35, 42, 43, 46) à l'extérieur dudit tambour (2) par l'intermédiaire d'une sortie axiale (13), caractérisé en ce qu'il comporte des moyens (20) de verrouillage de la rotation du tambour (2), indépendants de la motorisation (7) et des moyens d'embrayage (21, 27, 31, 40, 44) sur la sortie axiale (13) qui permettent, dans une première position, l'entraînement du tambour (2) par les moyens motoréducteurs (7, 8), les moyens de verrouillage (20) étant désactivés et qui permettent, dans une seconde position, de stopper la rotation dudit tambour (2) avec les moyens de verrouillage (20) activés, tout en assurant l'entraînement du dispositif rotatif annexe ou complémentaire (25, 26, 30, 33, 35, 42, 43, 46).

2. Treuil motorisé selon la revendication 1, caractérisé en ce qu'il comporte des moyens d'embrayage (21, 27, 31) aptes à bloquer ou non la rotation de la sortie axiale (13) de façon à permettre un entraînement sélectif, sous effort, soit du tambour (2), soit du dispositif rotatif annexe ou complémentaire (25, 26, 30, 33, 35, 42, 43, 46).

3. Treuil motorisé selon l'une quelconque des revendications 1 ou 2, caractérisé en ce que le tambour (2) est porté par deux paliers latéraux (5, 6), la motorisation (7) et les moyens réducteurs (8) étant intégralement logés dans ledit tambour (2), entre lesdits paliers (5, 6) et ladite motorisation (7) étant supportée par l'un desdits paliers (5).

4. Treuil motorisé selon la revendication 3, caractérisé en ce qu'il comporte un dispositif de contrôle (15) de la motorisation (7), solidaire de l'un des paliers latéraux (5) et relié au manipulateur par un câble électrique, ou à distance par un système radio ou infrarouge.

5. Treuil motorisé selon l'une quelconque des revendications 1 à 4, caractérisé en ce que les moyens réducteurs sont constitués d'un réducteur planétaire (8) à deux sorties (12, 13) centrées sur l'axe du tambour (2), l'une des sorties (13) étant axiale et l'autre (12) étant constituée d'une couronne fixée sur la surface interne du fût (3) du tambour (2).

6. Treuil motorisé selon l'une quelconque des revendications 1 à 4, caractérisé en ce que les moyens réducteurs (8) comportent une sortie axiale (13) qui s'étend à l'extérieur du tambour (2), laquelle sortie (13) porte un système d'embrayage extérieur (40) apte à permettre sa solidarisation avec ledit tambour (2).

7. Treuil motorisé selon l'une quelconque des revendications 1 à 6, caractérisé en ce que la sortie axiale (13) des moyens réducteurs (8) porte au moins un tambour supplémentaire (26, 43) muni de moyens de verrouillage de sa rotation (29,47), un système d'embrayage double (27 ; 40, 44) étant agencé pour permettre la rotation de l'un ou de l'autre tambour, indépendamment.

8. Treuil motorisé selon l'une quelconque des revendications 1 à 6, caractérisé en ce que la sortie axiale (13) des moyens réducteurs (8) est associée à un barbotin de guindeau (35) pour l'obtention d'un combiné treuil-guindeau, un double système d'embrayage (31) étant interposé sur ledit axe (13), entre les deux dispositifs (2, 35), agencé pour permettre la rotation de l'un ou de l'autre, indépendamment.

9. Treuil motorisé selon la revendication 8, caractérisé en ce que la sortie axiale (13) des moyens réducteurs (8) porte un pignon (32) engrenant avec une roue dentée (34) solidaire du barbotin (35).

10. Treuil motorisé selon la revendication 8, caractérisé en ce que la sortie axiale (13) des moyens réducteurs (8) attaque directement le barbotin, éventuellement par l'intermédiaire d'un système réducteur complémentaire dont l'axe de rotation correspond à celui du tambour (2).

11. Treuil motorisé selon l'une quelconque des revendications 7 à 10, caractérisé en ce que le système à double embrayage (27, 31) se présente sous la forme d'un double clabot claveté coulissant sur l'axe de sortie (13) des moyens réducteurs (8), lequel clabot est manoeuvrable par des moyens appropriés pour coopérer, de part et d'autre, avec des adents.

12. Treuil motorisé selon l'une quelconque des revendications 1 à 11, caractérisé en ce que l'extrémité de l'axe de sortie (13) des moyens réducteurs (8) est équipée d'une poupée de cabestan (25, 30, 33, 42, 46) clavetée.

## Patentansprüche

1. Motorgetriebene Winde, dazu bestimmt, an Stränden vor und/oder hinter einem Schwimmkörper, wie z.B. einem Schiff, einer Plattform usw., angeordnet zu werden, um ihre Verankerung insbesondere im Hafen zu gewährleisten, umfassend eine Trommel (2) in Form eines Zylinders (3), die in axialer Drehung von einem Motor (7) angetrieben wird, welcher mit Untersetzungsmitteln (8) verbunden ist, wobei die Motoruntersetzungsmittel (7, 8) wenigstens teilweise im Zylinder (3) der Trommel (2) untergebracht sind und die Bewegung, die von den Untersetzungsmitteln (8) ausgeht, in zwei Richtungen verläuft, und zwar in einer zur Trommel (2) und in einer anderen zu einer Neben- oder Ergänzungsdrehvorrichtung (25, 26, 30, 33, 35, 42, 43, 46) außerhalb der Trommel (2) mittels eines axialen Ausgangs (13), dadurch gekennzeichnet, daß sie Mittel (20) zur Blockierung der Drehung der Trommel (2), unabhängig vom Motor (7), sowie Kupplungsmittel (21, 27, 31, 40, 44) auf dem axialen Ausgang (13) umfaßt, die es in einer ersten Lage ermöglichen, die Trommel (2) durch die Motoruntersetzungsmittel (7, 8) anzutreiben, wobei die Blockierungsmittel (20) deaktiviert sind, und die es in einer zweiten Lage ermöglichen, die Drehung der Trommel (2) mit Hilfe der aktivierten Blockierungsmittel (20) anzuhalten, wobei der Antrieb der Neben- oder Ergänzungsdrehvorrichtung (25, 26, 30, 33, 35, 42, 43, 46) sichergestellt wird.

2. Motorgetriebene Winde nach Anspruch 1, dadurch gekennzeichnet, daß sie Kupplungsmittel (21, 27, 31) umfaßt, die dazu geeignet sind, die Drehung des axialen Ausgangs (13) anzuhalten oder nicht, wodurch ein selektiver Antrieb unter Beanspruchung entweder der Trommel (2) oder der Neben- oder Ergänzungsdrehvorrichtung (25, 26, 30, 33, 35, 42, 43, 46) ermöglicht wird.

3. Motorgetriebene Winde nach einem der Ansprüche 1 oder 2, dadurch gekennzeichnet, daß die Trommel (2) von zwei seitlichen Lagern (5, 6) getragen wird, wobei der Motor (7) und die Untersetzungsmittel (8) vollständig in der Trommel (2) zwischen den Lagern (5, 6) untergebracht sind, und wobei der Motor (7) von einem der Lager (5) gestützt wird.

4. Motorgetriebene Winde nach Anspruch 3, dadurch gekennzeichnet, daß sie eine Kontrollvorrichtung (15) des Motors (7) umfaßt, die mit einem der seitlichen Lager (5) fest verbunden und mit dem Manipulator durch ein elektrisches Kabel oder durch eine Fernsteuerung mittels eines Funk- oder Infrarotsystems verbunden ist.

5. Motorgetriebene Winde nach einem der Ansprüche 1 bis 4, dadurch gekennzeichnet, daß die Untersetzungsmittel eine Planetenuntersetzung (8) mit zwei Ausgängen (12, 13) umfassen, die auf der Achse der Trommel (2) zentriert sind, wobei einer der Ausgänge (13) axial ist und der andere (12) einen Kranz bildet, der auf der Innenfläche des Zylinders (3) der Trommel (2) befestigt ist.

6. Motorgetriebene Winde nach einem der Ansprüche 1 bis 4, dadurch gekennzeichnet, daß die Untersetzungsmittel (8) einen axialen Ausgang (13) umfassen, der sich außerhalb der Trommel (2) erstreckt, wobei dieser Ausgang (13) ein äußeres Kupplungssystem (40) trägt, das fähig ist, kraftschlüssig mit der Trommel (2) verbunden zu werden.

7. Motorgetriebene Winde nach einem der Ansprüche 1 bis 6, dadurch gekennzeichnet, daß der axiale Ausgang (13) der Untersetzungsmittel (8) mindestens eine Zusatztrommel (26, 43) trägt, die mit Mitteln zur Blockierung ihrer Drehung (29, 47) ausgerüstet ist, wobei ein doppeltes Kupplungssystem (27; 40, 44) so angeordnet ist, daß es die Drehung der einen oder der anderen Trommel unabhängig voneinander ermöglicht.

8. Motorgetriebene Winde nach einem der Ansprüche 1 bis 6, dadurch gekennzeichnet, daß der axiale Ausgang (13) der Untersetzungsmittel (8) mit einem Ankerwindenkettenrad (35) zur Erlangung einer Verbindung Winde-Ankerwinde verbunden ist, wobei ein doppeltes Kupplungssystem (31) auf der Achse (13) zwischen den beiden Vorrichtungen (2, 35) vorgesehen ist, das so angeordnet ist, daß sie die Drehung der einen oder der anderen Vorrichtung, unabhängig voneinander, ermöglicht.

9. Motorgetriebene Winde nach Anspruch 8, dadurch gekennzeichnet, daß der axiale Ausgang (13) der Untersetzungsmittel (8) ein Ritzel (32) trägt, das in ein Zahnrad (34) eingreift, welches mit dem Kettenrad (35) fest verbunden ist.

10. Motorgetriebene Winde nach Anspruch 8, dadurch gekennzeichnet, daß der axiale Ausgang (13) der Untersetzungsmittel (8) direkt in das Kettenrad eingreift, möglicherweise über ein Zusatzuntersetzungssystem, dessen Drehachse derjenigen der Trommel (2) entspricht.

11. Motorgetriebene Winde nach einem der Ansprüche 7 bis 10, dadurch gekennzeichnet, daß das System der doppelten Kupplung (27, 31) die Form einer doppelten Schaltklaue aufweist, die auf der Ausgangsachse (13) der Untersetzungsmittel (8) verschiebbar ist, wobei die Schaltklaue durch geeignete Mittel steuerbar ist, um auf beiden Seiten mit den Verzahnungen zusammenzuwirken.

12. Motorgetriebene Winde nach einem der Ansprüche 1 bis 11, dadurch gekennzeichnet, daß das Ende der Ausgangsachse (13) der Untersetzungsmittel (8) mit einem verkeilten Windenkopf (25, 30, 33, 42, 46) versehen ist.

## Claims

1. A motorized winch designed for placement on the front and/or rear decks of a floating vessel, such as a boat, a rig, etc., to ensure their mooring to the harbour, notably, whereby the said winch consists of a drum (2) in the form of a barrel (3) whose axial rotation is controlled by a motorization (7) connected to reducing means (8), whereas the said reducing means (7, 8) are at least partially accommodated in the said barrel (3) of the drum (2) and the motion generated by the reducing means (8) goes in two directions, one towards the said drum (2) and the other towards an appended or complementary rotary device (25, 26, 30, 33, 35, 42, 43, 46) outside the said drum (2) via an axial output (13), characterised in that it comprises means (20) for locking the rotation of the drum (2), means which are independent of the motorization (7) and of the clutching means (21, 27, 31, 40, 44) on the axial output (13) which enable, in a first position, to drive the drum (2) thanks to the reducing means (7, 8), whereas the locking means (20) are deactivated and which enable, in a second position, to stop the rotation of the said drum (2) whereby the locking means (20) are actuated, while driving the appended or complementary rotary device (25, 26, 30, 33, 35, 42, 43, 46).

2. A motorized winch according to claim 1, characterised in that it comprises clutching means (21, 27, 31) capable of locking or not the rotation of the axial output (13) in order to allow selective driving, under load, either of the drum (2) or of the appended or complementary rotary device (25, 26, 30, 33, 35, 42, 43, 46).

3. A motorized winch according to any one of claims 1 or 2, characterised in that the drum (2) is carried by lateral bearings (5, 6), whereas the motorization (7) and the reducing means (8) are integrally accommodated inside the said drum (2), between the said bearings (5, 6) and whereas the said motorization (7) is carried by one of the said bearings (5).

4. A motorized winch according to claim 3, characterised in that it comprises a device (15) for controlling the motorization (7), integral with one of the lateral bearings (5) and linked to the manipulator by an electric cable or remotely via a radio or infrared system.

5. A motorized winch according to any one of claims 1 to 4, characterised in that the reducing means consist of a planetary reducer (8) fitted with two outputs (12, 13) centred on the axis of the drum (2), whereas one of the outputs (13) is axial and the other (12) consists of a crown fixed on the internal surface of the barrel (3) of the drum (2).

6. A motorized winch according to any one of claims 1 to 4, characterised in that the reducing means (8) comprise an axial output (13) extending outside the drum (2), whereas the said output (13) comprises an external clutching system (40) capable of interconnecting the said output with the said drum (2).

7. A motorized winch according to any one of claims 1 to 6, characterised in that the axial output (13) of the reducing means (8) carries at least one additional drum (26, 43) fitted with means to lock its rotation (29, 47), whereas a double clutching system (27; 40, 44) is provided to enable either drum to rotate, individually.

8. A motorized winch according to any one of claims 1 to 6, characterised in that the axial output (13) of the reducing means (8) is connected to a windlass crawler (35) to form a winch/windlass assembly, whereas a double clutching system (31) is interposed on the said axle (13), between both devices (2, 35), a system so arranged as to enable either device to rotate, individually.

9. A motorized winch according to claim 8, characterised in that the axial output (13) of the reducing means (8) carries a pinion (32) engaging into a toothed wheel (14) integral with the crawler (35).

10. A motorized winch according to claim 8, characterised in that the axial output (13) of the reducing means (8) engages directly into the crawler, possibly via an additional reducing system whose axis of rotation matches that of the drum (2).

11. A motorized winch according to any one of claims 7 to 10, characterised in that the double clutching system (27, 31) is as a double keyed dog sliding on the output axle (13) of the reducing means (8), whereas the said dog is controllable by suitable means in order to cooperate with indents on either side.

12. A motorized winch according to any one of claims 1 to 11, characterised in that the extremity of the output axle (13) of the reducing means (8) is fitted with a keyed capstan head (25, 30, 33, 42, 46).
